# EUROPÄISCHE PATENTSCHRIFT

(11) **EP 1 797 994 B1**
(45) Veröffentlichungstag und Bekanntmachung des Hinweises auf die Patenterteilung: **08.04.2009**
(21) Anmeldenummer: 06123579.2
(22) Anmeldetag: 07.11.2006
(51) Int. Cl.: B24B 9/00, B24B 27/033, B24D 13/14, B24D 13/18

(54) **Entgratvorrichtung**
Burr removing device
Dispositif ébarbeur

(30) Priorität: 19.12.2005 DE 102005061128
(43) Veröffentlichungstag der Anmeldung: 20.06.2007
(73) Patentinhaber: Mechanik Center Erlangen GmbH, 91058 Erlangen (DE)
(72) Erfinder: Pförtner, Helmut, 91085, Weisendorf (DE); Jaksch, Norbert, 90530, Wendelstein (DE)
(74) Vertreter: Maier, Daniel Oliver

(56) Entgegenhaltungen:
- DE-A1- 2 727 292
- DE-A1- 2 743 487
- DE-U1- 7 807 217
- DE-U1- 8 806 552
- DE-U1- 9 210 433
- US-A- 5 062 177

## Beschreibung

Die Erfindung betrifft eine Vorrichtung zum Entgraten eines Werkstückes gemäß dem Oberbegriff des Patentanspruches 1.

Derartige Entgrateinrichtungen dienen zur Oberflächenbehandlung und Entgratung von Werkstücken, bei denen durch einen vorausgegangenen mechanischen Arbeitsprozess, wie beispielsweise Schneiden, Fräsen oder Bohren, Grate oder scharfe Kanten entstanden sind.

Eine Vorrichtung nach dem Oberbegriff des Patentanspruches 1 ist aus der Gebrauchsmusterschrift DE 78 07 217 U1 bekannt. Diese Schrift offenbart eine Verstelleinrichtung für eine Rotationsbürste an Entgrat-, Bürstmaschinen oder dergleichen. An einem Aufnahmering sind Bürstenfinger gehalten, die durch konzentrisch angeordnete Bohrungen einer Halteplatte gegen eine Bearbeitungsanlage gerichtet sind. Der Abstand zwischen der Halteplatte und dem Aufnahmering wird durch eine vorgespannt eingesetzte Druckfeder gehalten. Durch Verschieben eines Stellrades wird die Lage des Aufnahmeringes mit seinen Bürstenfingern relativ zur Halteplatte bestimmt.

Aus der Gebrauchsmusterschrift DE 201 02 690 U1 ist eine Entgrateinrichtung mit wenigstens einem Bürstwerkzeug bekannt, das eine rotierende Trägerplatte aufweist, in der wenigstens eine Bürste gehalten und axial oder in einem Winkel zur Rotationsachse der Trägerplatte angeordnet ist. Weiterhin weist das Bürstwerkzeug wenigstens eine beabstandet und verdrehfest zur Trägerplatte angeordnete Führungsplatte auf, durch die die wenigstens eine Bürste mit ihren frei austretenden Borsten geführt ist. Zwischen wenigstens einem Bürstwerkzeug und wenigstens einem zu entgratenden Werkstück ist zur rotatorischen Relativbewegung zumindest zeitweise gleichzeitig eine translatorische Relativbewegung ausführbar. Das bekannte Bürstwerkzeug sitzt zur Einstellung des Abstandes zur Oberfläche des zu entgratenden Werkstückes auf einem verstellbaren Schlitten. Falls das Bürstwerkzeug für einen Bürstenwechsel oder beim Entgraten von unterschiedlich hohen Werkstücken zurückgefahren werden muss, ist für die Verstellung der Führungsscheibe ein zweiter Schlitten notwendig

Aus der Patentschrift US 5,062,177 ist ein Bürstkopf für Entgrat- und Bürstmaschinen bekannt, bei der eine Antriebswelle der Maschine drehmomentschlüssig mit einer Grundplatte verbunden ist, in der mehrere koaxial zur Antriebswelle angeordnete, fingerartige Bürsten gehalten sind. Parallel zur axial verschiebbaren Grundplatte ist eine Führungsplatte auf der gleichen Arbeitswelle angeordnet, durch die Bürsten mit einer freien Besatzlänge ragen. Um einen gleichmäßigen Verschleiß der Bürsten während des Betriebes zu erreichen, sind die Bürsten in der Grundplatte drehbar gelagert und mit einer Drehzahl angetrieben, deren Verhältnis zur Drehzahl des Bürstkopfes maximal etwa 1:50 ist.

Weitere Bürstwerkzeuge sind bekannt aus den Gebrauchsmusterschriften DE 88 06 552 U1 und DE 92 10 433 U1 sowie den Offenlegungsschriften DE 27 27 292 A1 und DE 27 43 487 A1.

Der Erfindung liegt daher die Aufgabe zugrunde, eine Entgratvorrichtung der eingangs genannten Art bereitzustellen, die bei geringem technischen Aufwand sowohl eine Zustellbewegung nur der Führungsscheibe als auch eine Verfahrbarkeit des gesamten Bürstwerkzeugs erlaubt.

Erfindungsgemäß wird die Aufgabe gelöst durch eine gattungsgemäße Vorrichtung zum Entgraten eines Werkstückes, bei der die Merkmale des kennzeichnenden Teiles des Patentanspruches 1 vorgesehen sind. Bei der erfindungsgemäßen Vorrichtung sind ein erster, die Führungsscheibe tragender Schlitten und ein zweiter, die Trägerplatte tragender Schlitten längs einer ersten bzw. zweiten Schlittenführung verfahrbar, wobei der zweite Schlitten unabhängig vom ersten Schlitten verfahrbar aber durch diesen mitnehmbar ist. Diese Konstruktion setzt in vorteilhafter Weise mit bekannten mechanischen Bauteilen die Grundidee der Erfindung um, wonach die Trägerplatte mit den Borstenbündeln eine Zustellbewegung relativ zur Führungsscheibe ausführen kann und das gesamte Bürstwerkzeug durch Verfahren des ersten Schlittens, der den zweiten Schlitten mitnimmt, verfahren werden kann.

Indem die Trägerplatte relativ zur Führungsscheibe längs der Rotationsachse verschiebbar angeordnet ist, kann sowohl das gesamte Bürstwerkzeug als auch die Trägerplatte mit den Borstenbündeln unabhängig von der Führungsscheibe zugestellt werden. Hierdurch kann der Verschleiß der Borstenbündel durch axiale Zustellung ausgeglichen werden, wodurch die Führungsscheibe des Bürstwerkzeugs ihren Abstand zur Werkstückoberfläche hält.

In einer bevorzugten Ausgestaltung der erfindungsgemäßen Vorrichtung ist das Bürstwerkzeug relativ zum zu entgratenden Werkstück längs der Rotationsachse verschiebbar angeordnet. Damit kann bei unverändertem Borstenüberstand über der Führungsscheibe das gesamte Bürstwerkzeug zum Beispiel manuell verfahren werden, um entweder unterschiedlich große Werkstücke bearbeiten oder einen Wechsel von Borstenbündeln vornehmen zu können.

In einer vorteilhaften Ausgestaltung der erfindungsgemäßen Entgratvorrichtung sind Anschlagmittel vorgesehen, mittels der die Führungsscheibe in einem definierten Abstand zum zu entgratenden Werkstück haltbar ist. Die Anschlagmittel garantieren eine einfache Einstellbarkeit des Bürstwerkzeugs nach manueller oder elektrischer Verstellung, um die Führungsscheibe wieder in ihren vorbestimmten optimalen Abstand zur Werkstückoberfläche zu bringen.

Vorzugsweise sind die Anschlagmittel verstellbar angeordnet. Dadurch kann der Anschlag an die jeweilige Werkstückhöhe einer zu entgratenden Werkstückserie angepasst werden.

In einer weiteren vorteilhaften Ausführungsform der erfindungsgemäßen Entgratvorrichtung ist die Führungsscheibe mit einer im ersten Schlitten drehbar gelagerten Antriebswelle drehfest verbunden, außerdem ist die Trägerplatte mit einem im zweiten Schlitten drehbar gelagerten Aufnahmeflansch drehfest verbunden, welcher längs der ihn durchsetzenden Antriebswelle verschiebbar aber drehfest mit ihr verbunden ist. Hierdurch ist es möglich, die Verschiebbarkeit der einzelnen Schlitten längs der Rotationsachse mit der Momentenübertragung auf das Bürstwerkzeug zu kombinieren.

In einer anderen bevorzugten Ausgestaltung der erfindungsgemäßen Vorrichtung trägt der zweite Schlitten eine Antriebseinheit, mittels der die Antriebswelle in Rotation um die Rotationsachse versetzbar ist. Vorzugsweise weist die Antriebseinheit einen Motor, ein Getriebe und eine Hohlwelle auf, durch welche die Antriebswelle geführt ist. Zur drehfesten Verbindung zwischen der Antriebswelle und der Hohlwelle sowie dem Aufnahmeflansch ist dabei in vorteilhafter Weise eine Passfeder vorgesehen.

In einer weiteren vorteilhaften Ausgestaltung der erfindungsgemäßen Entgratvorrichtung ist ein Kanalsystem für die Zuführung von Kühl- und/oder Schmiermittel zu dem mindestens einen Borstenbündel vorgesehen, welches wenigstens teilweise durch die Antriebswelle und durch die Führungsscheibe verläuft. Hierdurch kann Kühl- und/oder Schmiermittel von innen direkt an den Ort der Wärmeentwicklung beim Bürstvorgang gebracht werden. Durch die Zuführung von Kühl- und/oder Schmiermittel innerhalb der Führungsscheibe wird diese direkt gekühlt.

Ein Ausführungsbeispiel sowie weitere Vorteile der erfindungsgemäßen Entgratvorrichtung werden anhand der Zeichnungen nachfolgend näher erläutert, in deren einziger Figur ein Querschnitt der Vorrichtung schematisch veranschaulicht ist.

Gemäß der Figur weißt eine Vorrichtung zum Entgraten eines Werkstückes 10, welches auf einem Bearbeitungstisch 20 positioniert ist, ein um einen Rotationsachse R rotierendes Bürstwerkzeug 30 auf. Das Bürstwerkzeug 30 umfasst in dem Ausführungsbeispiel eine Vielzahl an auf einem Teilkreis um die Rotationsachse R verteilt angeordneten Borstenbündeln 31, die relativ zum Werkstück 10 eine rotatorische Vorschubbewegung V_{R} und/oder eine translatorische Vorschubbewegung V_{T} ausführen können. Dabei überstreichen die Borstenenden der Borstenbündel 31 die Oberfläche des Werkstückes 10 und tragen dabei Grate und scharfe Kanten ab.

Die Borstenbündel 31 des Bürstwerkzeugs 30 sind in einer Trägerplatte 32 mit ihrem oberen, gebundenen Ende festgeklemmt. Die frei austretenden Enden der Borsten am unteren Ende der Borstenbündel 31 sind durch Bohrungen in einer Führungsscheibe 33 des Bürstwerkzeugs 30 geführt. Die Borstenenden stehen dabei um einen vorbestimmten Überstand aus der Führungsscheibe 33 hervor, so dass durch Einstellen und Halten eines konstanten Abstandes d zwischen der Führungsscheibe 33 und der Oberfläche des Werkstückes 10 ein optimales Bearbeitungsergebnis erzielt wird.

Die Einstellung dieses optimalen Abstandes d erfolgt durch die Fixierung eines einstellbaren Anschlages 43 für einen ersten Schlitten 40, welcher etwa manuell längs einer ersten Schlittenführung 41 verfahrbar ist und die Führungsscheibe 33 über eine Antriebswelle 42 trägt.

Um den Verschleiß der Borstenbündel 31 ausgleichen zu können, kann die Trägerplatte 32 des Bürstwerkzeugs 30 eine von der Führungsscheibe 33 unabhängige Zustellbewegung Z parallel zur Rotationsachse R ausführen. Hierzu ist die Trägerplatte 32 mit einem Aufnahmeflansch 52 drehfest verbunden, der über eine Lagerung 53 von einem zweiten Schlitten 50 getragen wird. Der zweite Schlitten 50 ist längs einer zweiten Schlittenführung 51 - etwa durch nicht dargestellte Antriebsmittel - unabhängig vom ersten Schlitten 40 verfahrbar.

Ist das gesamte Bürstwerkzeug 30 zu verstellen, etwa für einen Wechsel von Borstenbündeln 31 oder zur Anpassung an andere Werkstückshöhen, so wird der erste Schlitten 40 manuell nach oben gefahren, wobei der zweite Schlitten 50 vom ersten Schlitten 40 mitgenommen wird.

Der zweite Schlitten 50 trägt außerdem eine Antriebseinheit, die einen Motor 54, ein Getriebe 55 sowie eine Hohlwelle 56 umfasst, welche von der Antriebswelle 42 durchsetzt ist. Die Antriebswelle 42 durchsetzt außerdem den Aufnahmeflansch 52 des zweiten Schlittens 50 und die Trägerplatte 32. Die Hohlwelle 56 überträgt ihr Drehmoment über eine Passfeder 60 auf die Antriebswelle 42, die wiederum über die Passfeder 60 ein Drehmoment weiter auf den Aufnahmeflansch 52 übergibt. Die Passfederverbindung erlaubt ein axiales Verschieben des ersten Schlittens 50 mit seinen Komponenten relativ zum ersten Schlitten 40.

Um die beim Bürstprozess entstehenden Wärme abzutransportieren ist ein Kanalsystem 70 für die Zuführung von Kühl- und/ oder Schmiermittel K/S vorgesehen, welches innerhalb der erfindungsgemäßen Entgratvorrichtung verläuft. Hierzu ist die Antriebswelle 42 als Hohlwelle mit einem Axialkanal 70 ausgeführt, in welchen Kühl- und/oder Schmiermittel K/S etwa durch einen nicht dargestellten Drehverteiler eingespeist wird. Am in der Führungsscheibe 30 verankerten, unteren Ende der Antriebswelle 42 schließen sich innerhalb der Führungsscheibe 33 verlaufende Radialkanäle 70 an, durch die das Kühl- und/oder Schmiermittel K/S durch die Zentrifugalkraft getrieben nach außen zu den Borstenbündeln 31 gefördert wird. Damit steht das Kühl- und/oder Schmiermittel K/S direkt an dem Ort zur Verfügung, an welchem die prozessbedingte Wärmeentwicklung stattfindet. Dies erfolgt im Übrigen unabhängig vom Verschleiß der Borstenbündel 31.

Bei elektromechanischer Zustellung entfällt in vorteilhafter Weise ein zweiter Antriebsmotor und die dazugehörige Hard- und Software. Erfindungsgemäß wird ein einfacher mechanischer Aufbau mit nur einer Zustellung erreicht. Der Platzbedarf der erfindungsgemäßen Lösung ist verhältnismäßig gering.

## Patentansprüche

1. Vorrichtung zum Entgraten eines Werkstückes (10) mit wenigstens einem um eine Rotationsachse (R) drehbar gelagerten Bürstwerkzeug (30), welches eine Trägerplatte (32), in der mindestens eine Borstenbündel (31) gehalten ist, und eine beabstandet und drehfest zur Trägerplatte (32) angeordnete Führungsscheibe (33) aufweist, durch die das mindestens eine Borstenbündel (31) mit seinen frei austretenden Borsten geführt ist, wobei die Trägerplatte (32) relativ zur Führungsscheibe (33) längs der Rotationsachse (R) verschiebbar angeordnet ist,
**dadurch gekennzeichnet , dass** ein erster, die Frührungsscheibe (33) tragender Schlitten (40) und ein zweiter, die Trägerplatte (32) tragender Schlitten (50) längs einer ersten bzw. zweiten Schlittenführung (41, 51) verfahrbar sind, wobei der zweite Schlitten (50) unabhängig vom ersten Schlitten (40) verfahrbar aber durch diesen mitnehmbar ist.

2. Vorrichtung nach Anspruch 1
**dadurch gekennzeichnet, dass** das Bürstwerkzeug (30) relativ zum zu entgratenden Werkstück (10) längs der Rotationsachse (R) verschiebbar angeordnet ist.

3. Vorrichtung nach Anspruch 1 oder 2,
**dadurch gekennzeichnet, dass** Anschlagmittel (43) vorgesehen sind, mittels der die Führungsscheibe (33) in einem definierten Abstand (d) zum zu entgratenden Werkstück (10) haltbar ist.

4. Vorrichtung nach Anspruch 3,
**dadurch gekennzeichnet, dass** die Anschlagmittel (43) verstellbar angeordnet sind.

5. Vorrichtung nach Anspruch 4,
**dadurch gekennzeichnet, dass** die Führungsscheibe (33) mit einer im ersten Schlitten (40) drehbar gelagerten Antriebswelle (42) drehfest verbunden ist, dass die Trägerplatte (32) mit einem im zweiten Schlitten (50) drehbar gelagerten Aufnahmeflansch (52) drehfest verbunden ist, welcher längs der ihn durchsetzenden Antriebswelle (42) verschiebbar aber drehfest mit ihr verbunden ist.

6. Vorrichtung nach Anspruch 5,
**dadurch gekennzeichnet, dass** der zweite Schlitten (50) eine Antriebseinheit trägt, mittels der die Antriebswelle (42) in Rotation um die Rotationsachse (R) versetzbar ist.

7. Vorrichtung nach Anspruch 6,
**dadurch gekennzeichnet, dass** die Antriebseinheit einen Motor (54), ein Getriebe (55) und eine Hohlwelle (56) aufweist, durch welche die Antriebswelle (42) geführt ist.

8. Vorrichtung nach Anspruch 7,
**dadurch gekennzeichnet, dass** zur drehfesten Verbindung zwischen der Antriebswelle (42) und der Hohlwelle (56) sowie dem Aufnahmeflansch (52) eine Passfeder (60) vorgesehen ist.

9. Vorrichtung nach einem der Ansprüche 5 bis 8,
**dadurch gekennzeichnet, dass** ein Kanalsystem (70) für die Zuführung von Kühl- und/oder Schmiermittel (K/S) zu dem mindestens einen Borstenbündel (31) vorgesehen ist, welches wenigstens teilweise durch die Antriebswelle (42) und durch die Führungsscheibe (33) verläuft.

## Claims

1. Device for removing burr from a workpiece (10), comprising at least one brushing tool (30) which is rotatably mounted about a rotation axis (R) and which has a support plate (32), in which at least one bristle bundle (31) is held, and a guide disc (33) which is arranged at a distance from and in a rotationally fixed manner relative to the support plate (32) and through which the at least one bristle bundle (31) is passed with its freely emerging bristles, wherein the support plate (32) is arranged such as to be displaceable along the rotation axis (R) relative to the guide disc (33), **characterized in that** a first slide (40) carrying the guide disc (33) and a second slide (50) carrying the support plate (32) are traversable along a first and a second slideway (41, 51), respectively, wherein the second slide (50) is traversable independently of the first slide (40) but can be carried along by the latter.

2. Device according to Claim 1, **characterized in that** the brushing tool (30) is arranged such as to be displaceable along the rotation axis (R) relative to the workpiece (10) from which burr is to be removed.

3. Device according to Claim 1 or 2, **characterized in that** stop means (43) are provided, by means of which the guide disc (33) can be held at a defined distance (d) from the workpiece (10) from which burr is to be removed.

4. Device according to Claim 3, **characterized in that** the stop means (43) are arranged to be adjustable.

5. Device according to Claim 4, **characterized in that** the guide disc (33) is connected in a rotationally fixed manner to a drive shaft (42) rotatably mounted in the first slide (40), **in that** the support plate (32) is connected in a rotationally fixed manner to a locating flange (52) which is rotatably mounted in the second slide (50) and which is displaceable along the drive shaft (42), passing through it, but in such a way as to be connected to the latter in a rotationally fixed manner.

6. Device according to Claim 5, **characterized in that** the second slide (50) carries a drive unit, by means of which the drive shaft (42) can be set in rotation about the rotation axis (R).

7. Device according to Claim 6, **characterized in that** the drive unit has a motor (54), gearing (55) and a hollow shaft (56), through which the drive shaft (42) is passed.

8. Device according to Claim 7, **characterized in that** a feather key (60) is provided for the rotationally fixed connection between the drive shaft (42) and the hollow shaft (56) and the locating flange (52).

9. Device according to one of Claims 5 to 8, **characterized in that** a passage system (70) is provided for the feeding of coolant and/or lubricant (K/S) to the at least one bristle bundle (31), said passage system (70) running at least partly through the drive shaft (42) and through the guide disc (33).

## Revendications

1. Dispositif d'ébarbage d'une pièce (10) comprenant au moins un outil (30) à soies monté tournant autour d'un axe (R) de rotation et ayant une plaque (32) de support dans laquelle est maintenu au moins un pinceau (31) de soies, et un disque (33) de guidage disposé à distance et solidaire en rotation de la plaque (32) de support, (10) par lequel le au moins un pinceau (31) de soies est guidé avec ses soies sortant librement, la plaque (32) de support étant montée coulissante le long de l'axe (R) de rotation par rapport au disque (33) de guidage,
**caractérisé en ce qu'**un premier chariot (40) portant le disque (33) de guidage et un deuxième chariot (50) portant la plaque (32) de support sont déplaçables le long d'un premier et d'un deuxième guidage (41,51) de chariot, le deuxième chariot (50) pouvant se déplacer indépendamment du premier chariot (40) mais pouvant être entraîné par celui-ci.

2. Dispositif suivant la revendication 1, **caractérisé en ce que** l'outil (30) à soies est monté coulissant le long de l'axe (R) de rotation par rapport à la pièce (10) à ébarber.

3. Dispositif suivant la revendication 1 ou 2,
**caractérisé en ce qu'**il est prévu des moyens (43) de butée, à l'aide desquels le disque (33) de guidage peut être maintenu à une distance (B) définie de la pièce (10) à ébarber.

4. Dispositif suivant la revendication 3, **caractérisé en ce que** les moyens (43) de butée sont disposés de manière réglable.

5. Dispositif suivant la revendication 4, **caractérisé en ce que** le disque (33) de guidage est solidaire en rotation d'un arbre (42), d'entraînement monté tournant dans le premier chariot (40), **en ce que** la plaque (32) de support est solidaire en rotation d'un flasque (52) de réception montée tournante dans le deuxième chariot (50), bride qui peut se déplacer le long de l'arbre (42) d'entraînement la traversant, mais qui en est solidaire en rotation.

6. Dispositif suivant la revendication 5, **caractérisé en ce que** le deuxième chariot (50) porte un groupe d'entraînement, au moyen duquel l'arbre (42) d'entraînement peut être mis en rotation autour de l'axe (R) de rotation.

7. Dispositif suivant la revendication 6, **caractérisé en ce que** le groupe d'entraînement comporte un moteur (54), une transmission (55) et un arbre (56) dans lequel passe l'arbre (42) d'entraînement.

8. Dispositif suivant la revendication 7, **caractérisé en ce qu'**il est prévu une clavette (60) pour solidariser en rotation l'arbre (42) d'entraînement et l'arbre (56) ainsi que le flasque (52) de réception.

9. Dispositif suivant l'une des revendications 5 à 8, **caractérisé en ce qu'**il est prévu un système (70) de canalisation pour l'apport de fluide (K/S) de refroidissement et/ou de lubrification au au moins un pinceau (31) de soies, canal qui passe au moins en partie dans l'arbre (42) d'entraînement et dans le disque (33) de guidage.
